# EUROPÄISCHE PATENTANMELDUNG

(11) **EP 2 921 778 A1**
(43) Veröffentlichungstag der Anmeldung: **23.09.2015**
(21) Anmeldenummer: 15158426.5
(22) Anmeldetag: 10.03.2015
(51) Int. Cl.: F23R 3/00, F23R 3/60

(54) **Brennkammer einer Gasturbine**

(30) Priorität: 11.03.2014 DE 102014204466
(71) Anmelder: Rolls-Royce Deutschland Ltd & Co KG, 15827 Blankenfelde-Mahlow (DE)
(72) Erfinder: Clemen, Carsten, Dr.-Ing., 15749 Mittenwalde (DE)
(74) Vertreter: Hoefer & Partner Patentanwälte mbB

(57) **Zusammenfassung**

Die Erfindung bezieht sich auf eine Brennkammer einer Gasturbine mit einer äußeren Brennkammerwand (9) und zumindest einer an dieser gelagerten Schindel (8) sowie mit einer Grundplatte (12) und einem Brennkammerkopf (3), dadurch gekennzeichnet, dass sich die Schindel (8) über die gesamte Länge der Brennkammer (1) erstreckt und an ihrem, bezogen auf die Durchströmungsrichtung der Brennkammer (1), vorderen Ende in einer Nut (15) der Grundplatte (12) und an ihrem hinteren Ende in eine Nut (15) der äußeren Brennkammerwand (9) gehalten ist.

## Beschreibung

Die Erfindung bezieht sich auf eine Brennkammer einer Gasturbine mit einer äußeren Brennkammerwand und zumindest einer an dieser gelagerten Schindel, sowie mit einer Grundplatte.

Aus dem Stand der Technik ist es bekannt, dass Brennkammerschindeln an einer tragenden Struktur der Brennkammeraußenwand, auch als Liner bezeichnet, befestigt sind. Die Brennkammerschindeln weisen eine große Anzahl an Effusionskühllöchern an der zur Brennkammer gerichteten Seite auf. Diese Effusionskühllöcher dienen dazu, die Schindel gegenüber den hohen Temperaturen in der Brennkammer zu kühlen. Weiterhin weist die Brennkammerschindel zumindest ein Mischluftloch auf, durch welches Luft aus dem die Brennkammer außen umgebenden Raum (Ringkanal/Annulus) in die Brennkammer geleitet wird, um die Verbrennungsgase abzukühlen und die Verbrennung abzumagern. Hierdurch erfolgt insbesondere eine Reduktion der NOx-Bildung in der Brennkammer. Zusätzlich zu der Kühlung durch die Effusionskühllöcher sind die Schindeln häufig mit einer keramischen Beschichtung versehen, welche als Dämmschicht gegen die hohen Temperaturen in der Brennkammer wirkt.

Bei den aus dem Stand der Technik bekannten Lösungen erfolgt die Befestigung der Brennkammerschindel an der Brennkammeraußenwand mittels Gewindestiften. Diese sind integrale Bestandteile der meist als Gussteile ausgebildeten Schindeln und weisen ein Gewinde auf. Durch ein Loch in der Brennkammeraußenwand werden die Gewindestifte durchgeführt und von der Außenseite her mittels einer Mutter an der Brennkammeraußenwand fixiert.

Derartige Anordnungen sind beispielsweise aus der US 6,145,319 A, der EP 0 927 992 A2 oder der DE 102 14 570 A1 vorbekannt.

Als nachteilig erweist es sich bei den bekannten Lösungen, dass durch die hohe thermische Belastung der Bolzen das Material der Bolzen kriecht. Durch das Kriechen des Materials wird die Vorspannung des Bolzens mittels der Mutter verringert. Dies führt dazu, dass die Bolzen locker werden und dass sich damit die Schindeln lösen können. Ein weiterer Nachteil liegt darin, dass es bei den gemäß dem Stand der Technik üblicherweise als Gusskonstruktionen ausgebildeten Schindeln nicht oder nur bedingt möglich ist, diese mittels eines alternativen Herstellungsverfahrens, nämlich mittels additiver Fertigung zu fertigen. Derartige additive Fertigungsverfahren sind beispielsweise Selective Laser Sintering, Direct Laser Depositioning oder Elektronenstrahlauftragsschweißen. Der Grund für die bedingte Herstellbarkeit der vorbekannten Konstruktionen liegt insbesondere darin, dass eine kostenintensive horizontale Fertigung gewählt werden muss. Alternativ hierzu ist eine aufwendige Unterkonstruktion zur Abstützung des Gewindestiftes erforderlich. Derartige Unterkonstruktionen sind materialintensiv und verlängern den Fertigungsprozess und müssen nach der Fertigung von der Schindel entfernt werden. Auch dies ist alles sehr kostenintensiv.

Der Erfindung liegt die Aufgabe zugrunde, eine Brennkammer einer Gasturbine zu schaffen, welche bei einfachem Aufbau und einfacher, kostengünstiger Herstellbarkeit, insbesondere mittels additiver Fertigungsverfahren, die Nachteile des Standes der Technik vermeidet und eine betriebssichere Konstruktion ermöglicht.

Erfindungsgemäß wird die Aufgabe durch die Merkmalskombination des Anspruchs 1 gelöst, die Unteransprüche zeigen weitere vorteilhafte Ausgestaltungen der Erfindung.

Erfindungsgemäß ist somit vorgesehen, dass sich die Schindel über die gesamte Länge der Brennkammer erstreckt und an ihrem vorderen sowie an ihrem hinteren Ende jeweils in einer Nut gelagert ist. Die Nut ist am vorderen Ende an der Grundplatte der Brennkammer ausgebildet, während die Nut am hinteren Ende an der äußeren Brennkammerwand vorgesehen ist.

Durch die erfindungsgemäße Lösung ist es somit möglich, vollständig auf die Gewindebolzen zu verzichten. Vielmehr wird die Schindel als gesamtes Bauteil nur an ihrem vorderen und an ihrem hinteren Endbereich gelagert. Dies ermöglicht eine einfache, kostengünstige Herstellbarkeit der Schindel.

Durch den Verzicht auf Gewindebolzen ist es möglich, die thermische Belastung der Schindel zu optimieren, da keine Materialanhäufungen, wie im Bereich der aus dem Stand der Technik bekannten Gewindebolzen, vorliegen.

Die Herstellung der erfindungsgemäßen Brennkammer kann in einfacher Weise dadurch erfolgen, dass die Schindel mit ihrem hinteren Endbereich in die Nut der äußeren Brennkammerwand eingesteckt wird. Nachfolgend wird die äußere Brennkammerwand zusammen mit der Schindel an der Grundplatte montiert, indem der vordere Endbereich der Schindel in die Nut der Grundplatte eingeführt wird. Nachfolgend erfolgt ein Verschweißen der äußeren Brennkammerwand mit der Grundplatte.

Erfindungsgemäß ist es möglich, die sich über die gesamte Länge der Brennkammer erstreckende Schindel beliebig zu gestalten. Insbesondere ist es möglich, in Umfangsrichtung mehrere Schindeln nebeneinander anzuordnen. Hierdurch ist ein einfacher Aufbau der erfindungsgemäßen Brennkammer möglich, welcher kostengünstig zu realisieren ist. Hierzu trägt auch bei, dass die erfindungsgemäße Schindel kostengünstig mittels additiver Verfahren in vertikaler Fertigung herstellt werden kann.

Erfindungsgemäß weist die Schindel somit an ihrem vorderen und ihrem hinteren Ende jeweils eine Feder auf, welche in die jeweilige Nut eingesteckt wird. Sowohl die Feder als auch die Nut können sich über den gesamten Umfang erstrecken oder auch segmentiert ausgebildet sein.

Im Folgenden wird die Erfindung anhand von Ausführungsbeispielen in Verbindung mit der Zeichnung beschrieben. Dabei zeigt:
- Fig. 1: eine schematische Darstellung eines Gasturbinentriebwerks gemäß der vorliegenden Erfindung;
- Fig. 2: eine vereinfachte Seiten-Schnittansicht einer Brennkammer gemäß dem Stand der Technik;
- Fig. 3: eine Teil-Seitenansicht eines Ausführungsbeispiels einer erfindungsgemäßen Brennkammer im noch nicht fertiggestellten Zustand;
- Fig. 4: eine Detailansicht, analog Fig. 3, im fertiggestellten Zustand; und
- Fig. 5 und 6: Detailansichten der hinteren Endbereiche und Lagerungen der Schindel in verschiedenen Ausgestaltungsvarianten.

Das Gasturbinentriebwerk 110 gemäß Fig. 1 ist ein allgemein dargestelltes Beispiel einer Turbomaschine, bei der die Erfindung Anwendung finden kann. Das Triebwerk 110 ist in herkömmlicher Weise ausgebildet und umfasst in Strömungsrichtung hintereinander einen Lufteinlass 111, einen in einem Gehäuse umlaufenden Fan 112, einen Mitteldruckkompressor 113, einen Hochdruckkompressor 114, eine Brennkammer 115, eine Hochdruckturbine 116, eine Mitteldruckturbine 117 und eine Niederdruckturbine 118 sowie eine Abgasdüse 119, die sämtlich um eine zentrale Triebwerksmittelachse 101 angeordnet sind.

Der Mitteldruckkompressor 113 und der Hochdruckkompressor 114 umfassen jeweils mehrere Stufen, von denen jede eine in Umfangsrichtung verlaufende Anordnung fester stationärer Leitschaufeln 120 aufweist, die allgemein als Statorschaufeln bezeichnet werden und die radial nach innen vom Triebwerksgehäuse 121 in einen ringförmigen Strömungskanal durch die Kompressoren 113, 114 vorstehen. Die Kompressoren weisen weiter eine Anordnung von Kompressorlaufschaufeln 122 auf, die radial nach außen von einer drehbaren Trommel oder Scheibe 125 vorstehen, die mit Naben 126 der Hochdruckturbine 116 bzw. der Mitteldruckturbine 117 gekoppelt sind.

Die Turbinenabschnitte 116, 117, 118 weisen ähnliche Stufen auf, umfassend eine Anordnung von festen Leitschaufeln 123, die radial nach innen vom Gehäuse 121 in den ringförmigen Strömungskanal durch die Turbinen 116, 117, 118 vorstehen, und eine nachfolgende Anordnung von Turbinenschaufeln 124, die nach außen von einer drehbaren Nabe 126 vorstehen. Die Kompressortrommel oder Kompressorscheibe 125 und die darauf angeordneten Schaufeln 122 sowie die Turbinenrotornabe 126 und die darauf angeordneten Turbinenlaufschaufeln 124 drehen sich im Betrieb um die Triebwerksmittelachse 101.

Die Fig. 2 zeigt eine vereinfachte vergrößerte Darstellung einer aus dem Stand der Technik bekannten Brennkammer 1. Diese umfasst ein Hitzeschild 2, einen Brennkammerkopf 3 und eine Brennkammerdichtung 4. Weiterhin ist eine äußere Brennkammerwand 9 vorgesehen, in welcher Zumischlöcher 5 ausgebildet sind. Auf die Darstellung von Effusionslöchern und Prallkühllöchern wurde der Übersichtlichkeit halber verzichtet. Die Brennkammerwand 9 ist mittels Brennkammeraufhängungen 10 und Brennkammerflanschen 11 gelagert, so wie dies aus dem Stand der Technik bekannt ist.

Im Innenraum der Brennkammerwand 9 sind Schindeln 8 angeordnet, welche einstückig mit Bolzen 6 versehen sind und mittels Muttern 7, welche Löcher in der Brennkammerwand 9 durchgreifen, gesichert sind. Die Brennkammerwand 9 ist an ihrem vorderen Endbereich mit einer Grundplatte 12 verbunden, üblicherweise verschweißt.

Die Fig. 3 und 4 zeigen die erfindungsgemäße Ausgestaltung der Brennkammer. Dabei sind gleiche Teile mit gleichen Bezugsziffern versehen.

Die Fig. 3 und 4 verdeutlichen, dass die mit dem Brennkammerkopf 3 verbundene Grundplatte 12 an ihrem Umfang eine Nut 15 aufweist. In die Nut 15 ist eine Feder 16 einsteckbar, welche am vorderen Ende der Schindel 8 ausgebildet ist. Die Schindel 8 erstreckt sich über die gesamte Länge der Brennkammer und weist an ihrem hinteren Ende ebenfalls eine Feder 16 auf. Diese ist ebenfalls in eine Nut 15 einsteckbar, welche am hinteren Endbereich der Brennkammerwand 9 ausgebildet ist.

Zur Abstützung sind Stützstege 17 vorgesehen, welche einen korrekten Abstand der Schindel 8 zu der Brennkammerwand 9 gewährleisten, um einen Kühlluftraum 23 auszubilden. In diesen wird Kühlluft durch Prallkühllöcher 19 eingeführt. Die Kühlluft strömt durch Effusionslöcher 20 durch die Schindel 8, um diese zu kühlen.

Die Fig. 3 zeigt einen Zustand, in welchem die Schindel 8 mittels ihrer hinteren Feder 16 in die Nut der Brennkammerwand 9 eingeführt ist. Zur Sicherung kann ein temporärer Sicherungsstift 22 dienen. Die Brennkammerwand 9 wird dann zusammen mit der Schindel 8 auf die Grundplatte 12 geschoben. Daraufhin kann die Brennkammerwand 9 mit dem Brennkammerkopf 3 verschweißt werden. Somit ergibt sich der in Fig. 4 gezeigte fertiggestellte Zustand. Das Bezugszeichen 13 zeigt eine Schweißnaht 13 zwischen dem Brennkammerkopf 3 und der Brennkammerwand 9. Die Schweißnaht 13 wird an einer in Fig. 3 gezeigten Schweißfläche 14 ausgebildet.

Die Fig. 5 und 6 zeigen den rückwärtigen Teil der Schindel 8. Diese ist, wie erwähnt, mittels ihrer Feder 16 in die Nut 15 der Brennkammerwand 9 eingesteckt. Zur Kühlung dieses Bereiches können zusätzliche Kühllöcher 21 vorgesehen sein.

### Bezugszeichenliste:

- 1: Brennkammer
- 2: Hitzeschild
- 3: Brennkammerkopf
- 4: Brennerdichtung
- 5: Zumischlöcher
- 6: Bolzen
- 7: Mutter
- 8: Schindel
- 9: Brennkammerwand / Liner
- 10: Brennkammeraufhängung
- 11: Brennkammerflansch
- 12: Grundplatte
- 13: Schweißnaht Brennkammerkopf 3 - Liner 9
- 14: Schweißfläche Brennkammerkopf 3 - Liner 9
- 15: Nut
- 16: Feder
- 17: Stützsteg
- 18: Belochung der Grundplatte 12
- 19: Prallkühlloch
- 20: Effusionsloch
- 21: Kühlloch
- 22: temporärer Fixierungsstift
- 23: Kühlluftraum

- 101: Triebwerksmittelachse
- 110: Gasturbinentriebwerk / Kerntriebwerk
- 111: Lufteinlass
- 112: Fan
- 113: Mitteldruckkompressor (Verdichter)
- 114: Hochdruckkompressor
- 115: Brennkammer
- 116: Hochdruckturbine
- 117: Mitteldruckturbine
- 118: Niederdruckturbine
- 119: Abgasdüse
- 120: Leitschaufeln
- 121: Triebwerksgehäuse
- 122: Kompressorlaufschaufeln
- 123: Leitschaufeln
- 124: Turbinenschaufeln
- 125: Kompressortrommel oder -scheibe
- 126: Turbinenrotornabe
- 127: Auslasskonus

## Patentansprüche

1. Brennkammer einer Gasturbine mit einer äußeren Brennkammerwand (9) und zumindest einer an dieser gelagerten Schindel (8) sowie mit einer Grundplatte (12) und einem Brennkammerkopf (3), **dadurch gekennzeichnet, dass** sich die Schindel (8) über die gesamte Länge der Brennkammer (1) erstreckt und an ihrem, bezogen auf die Durchströmungsrichtung der Brennkammer (1), vorderen Ende in einer Nut (15) der Grundplatte (12) und an ihrem hinteren Ende in eine Nut (15) der äußeren Brennkammerwand (9) gehalten ist.

2. Brennkammer nach Anspruch 1, **dadurch gekennzeichnet, dass** ein vorderer Endbereich der äußeren Brennkammerwand (9) mit der Grundplatte verschweißt ist.

3. Brennkammer nach Anspruch 1 oder 2, **dadurch gekennzeichnet, dass** die Nut (15) als Umfangsnut ausgebildet ist.

4. Brennkammer nach einem der Ansprüche 1 oder 2, **dadurch gekennzeichnet, dass** die Nut (15) als segmentierte Nut ausgebildet ist.

5. Brennkammer nach einem der Ansprüche 1 bis 4, **dadurch gekennzeichnet, dass** im Bereich der Nut (15) Kühllöcher (21) ausgebildet sind.

6. Brennkammer nach einem der Ansprüche 1 bis 5, **dadurch gekennzeichnet, dass** die Schindel (8) an ihrem vorderen und/oder an ihrem hinteren Endbereich mit einer Feder (16) zur Einführung in die Nut (15) versehen ist.

7. Brennkammer nach Anspruch 6, **dadurch gekennzeichnet, dass** die Feder (16) als Umfangsring oder segmentiert ausgebildet ist.

8. Brennkammer nach einem der Ansprüche 1 bis 7, **dadurch gekennzeichnet, dass** die Schindel (8) als am Umfang der Brennkammer (1) segmentiertes Teil ausgebildet ist.

9. Brennkammer nach Anspruch 8, **dadurch gekennzeichnet, dass** mehrere Schindeln (8) am Umfang der Brennkammer (1) vorgesehen sind.
